# EUROPÄISCHE PATENTSCHRIFT

(11) **EP 2 336 041 B1**
(45) Veröffentlichungstag und Bekanntmachung des Hinweises auf die Patenterteilung: **09.05.2012**
(21) Anmeldenummer: 10195163.0
(22) Anmeldetag: 15.12.2010
(51) Int. Cl.: B65D 21/02, B65D 25/00, E05D 3/12, B65D 6/34

(54) **Transport- und Lagerbehälter mit Entnahmeöffnungsklappe**
Transport and storage container with access opening flap
Récipient de transport et de stockage doté d'un clapet d'ouverture de prélèvement

(30) Priorität: 15.12.2009 DE 102009054645
(43) Veröffentlichungstag der Anmeldung: 22.06.2011
(73) Patentinhaber: BITO-Lagertechnik Bittmann GmbH, 55590 Meisenheim (DE)
(72) Erfinder: Bastian, Dr. Peter, 55546, Fürfeld (DE)
(74) Vertreter: Richardt Patentanwälte

(56) Entgegenhaltungen:
- DE-U1- 8 713 225
- US-A- 3 361 293
- US-A- 4 192 430

## Beschreibung

Die Erfindung betrifft einen stapelbaren Transport- und Lagerbehälter aus Kunststoff, insbesondere einen stapelbaren Transport- und Lagerbehälter mit einer Entnahmeöffnungsklappe.

Aus dem Stand der Technik sind Transport- und Lagerbehälter aus Kunststoff mit Entnahmeöffnungsklappen bekannt. US 2,576,750 A1 zeigt eine Faltkiste mit zwei Vorderwandhälften, die an die jeweiligen Seitenwände angelenkt sind. Vor jeder Seitenwand ist ein Fach angeordnet, das durch eine parallel zur Seitenwand verlaufende Tür verschließbar ist. Damit die jeweilige Vorderwandhälfte auf die Tür klappbar ist, ist die Vorderwand über ein Doppelscharnier mit der Seitenwand verbunden, dessen Mittelstück eine Länge gleich der Dicke des Fachs aufweist.

EP 0 539 891 B1 betrifft eine Schwenktür für einen Container. Eine Anlenkung des Türblattes an der Container-Seitenwand erfolgt mittels eines Doppelscharniersystems. DE 93 19 771 U1 zeigt ein Doppelscharnier für eine Tür eines Behälters. US 4,192,430 zeigt eine Lager- und Transportkiste, deren Seitenwand zur Hälfte durch eine Schwenkbewegung geöffnet werden kann. Die obere Hälfte der Seitenwand ist mittels eines Paares von Doppelachsenscharnieren an die untere Hälfte schwenkbar angelenkt.

DE 87 13 225 U1 zeigt ein Gehäuse mit einem Rahmenteil, an dem ein Deckel mittels eines Doppelgelenkscharniers schwenkbar angelenkt ist, wobei das Doppelgelenkscharnier zwei zueinander parallele Gelenkstifte aufweist, deren einer Lageraugen im Rahmenteil und deren anderer Lageraugen im Deckel durchsetzt.

Demgegenüber liegt der Erfindung die Aufgabe zugrunde, einen verbesserten stapelbaren Transport- und Lagerbehälter mit einer Entnahmeöffnungsklappe zu schaffen.

Die der Erfindung zugrunde liegende Aufgabe wird mit den Merkmalen der unabhängigen Patentansprüche gelöst. Bevorzugte Ausführungsformen der Erfindung sind in den abhängigen Patentansprüchen angegeben.

Nach Ausführungsformen der Erfindung umfasst der stapelbare Transport- und Lagerbehälter aus Kunststoff zumindest eine Entnahmeöffnung, zumindest eine Entnahmeöffnungsklappe und zwei Entnahmeöffnungsscharniere. Dabei besteht jedes der Entnahmeöffnungsscharniere aus einer ersten und einer zweiten Scharnierachse, einem ersten und einem zweiten Zahnelement und einem Verbindungselement. Die zumindest eine Entnahmeöffnungsklappe ist mit einer Behälterwand durch die Verbindungselemente verbunden und um eine zwischen der ersten und der zweiten Scharnierachse verlaufenden Klappachse klappbar. Die ersten und die zweiten Zahnelemente bestehen jeweils aus einem Zahnkreisbogen mit einem Mittelpunkt, wobei die Mittelpunkte der ersten Zahnelemente jeweils in Verlängerung der ersten Scharnierachse und die Mittelpunkte der zweiten Zahnelemente jeweils in Verlängerung der zweiten Scharnierachse angeordnet sind, sodass bei der Öffnung der Entnahmeöffnungsklappe die ersten Zahnelemente über die zweiten Zahnelement abwälzen.

Eine solche Ausführungsform eines stapelbaren Transport- und Lagerbehälters ist vorteilhaft, da so der Klappvorgang durch das Abwälzen des ersten Zahnelements über das zweite Zahnelement geführt wird und dadurch ein Verkanten der Entnahmeöffnungsklappe beim Öffnungs- oder Schließvorgang verhindert wird. Dies ist besonders bei dicken Entnahmeöffnungsklappen und Behälterwänden der Fall, die bevorzugt für die Lagerung und den Transport schwerer Güter ausgebildet sind. Dadurch, dass mehrere Transport- und Lagerbehälter aufeinander stapelbar sind, müssen die Behälterwände eine gewisse Mindestwandstärke aufweisen, wodurch der Klappmechanismus der Entnahmeöffnungsklappe erschwert werden kann. Die Wandstärke beträgt vorzugsweise 3-4cm.

Nach Ausführungsformen der Erfindung liegt die Entnahmeöffnungsklappe im geöffneten Zustand an der Behälterwand an. Dies ist besonders vorteilhaft, da der Transport- und Lagerbehälter auch mit geöffneter Entnahmeöffnungsklappe nur unwesentlich mehr Raum einnimmt als mit geschlossener Entnahmeöffnungsklappe. So lassen sich mehrere Transport- und Lagerbehälter leicht nebeneinander transportieren und lagern, auch wenn die Entnahmeöffnungsklappen geöffnet sind.

Nach Ausführungsformen der Erfindung sind die Zahnelemente seitlich nach außen versetzt vom Verbindungselement angeordnet. Dies ist vorteilhaft, da so die Klappbewegung besonders gut durch den Abwälzvorgang geführt wird und eine mechanische Belastung des Verbindungselements verhindert wird. Dadurch, dass die Zahnelemente weiter außen angeordnet sind als die Verbindungselemente, wird ein ungleichmäßiges Öffnen und ein daraus resultierendes Verkanten verhindert. Die Zahnelemente definieren außen den Klappvorgang mit geringen konstruktionsbedingten Toleranzen. Dies definiert den Klappvorgang genauer als eine Definition des Klappvorgangs weiter innen an der Behälterwand und der Entnahmeöffnungsklappe.

Nach Ausführungsformen der Erfindung weist die Entnahmeöffnungsklappe eine geringere Höhe auf als die Behälterwand. Dies ist besonders im geöffneten Zustand vorteilhaft, da in diesem Fall der Transport- und Lagerbehälter weiterhin mit anderen Transport- und Lagerbehältern stapelbar ist, weil die Unterseite des Transport- und Lagerbehälters auch mit geöffneter Entnahmeöffnungsklappe aufgrund ihrer im Vergleich zur Behälterwand geringeren Höhe keine Veränderung aufweist.

Nach Ausführungsformen der Erfindung bestehen das erste Zahnelement und die Entnahmeöffnungsklappe aus einem Spritzgussteil und das zweite Zahnelement und die Behälterwand aus einem Spritzgussteil. So lässt sich einfacher ein erfindungsgemäßer Transport- und Lagerbehälter herstellen, da die Zahnelemente direkt im Herstellungsprozess der Entnahmeöffnungsklappe und der Behälterwand hergestellt werden und somit hierfür kein weiterer Arbeitsschritt benötigt wird. Dadurch werden Produktionskosten und Produktionsaufwand verringert.

Nach Ausführungsformen der Erfindung ist das erste Zahnelement am unteren Ende der Entnahmeöffnungsklappe angeordnet und das zweite Zahnelement am oberen Ende der Behälterwand. Dies bedingt gleichzeitig, dass sich die erste Scharnierachse im unteren Randbereich der Entnahmeöffnungsklappe und die zweite Scharnierachse im oberen Randbereich der Behälterwand befindet.

Nach Ausführungsformen der Erfindung besteht der stapelbare Transport- und Lagerbehälter aus Kunststoff. Ferner weist der stapelbare Transport- und Lagerbehälter einen Grundkörper zur Aufnahme eines Gutes auf, wobei es sich bei dem Grundkörper um ein Kunststoff-Spritzgussteil handelt. An seinen Eckbereichen weist der Grundkörper einen vorspringenden oberen und unteren Rand auf. Zwischen dem oberen und unteren Rand ist je ein Hohlkammerprofil aus Kunststoff an dem Grundkörper befestigt. Vorzugsweise verfügt der Grundkörper über vier dieser Eckbereiche und somit auch über vier Hohlkammerprofile aus Kunststoff.

Die Verstärkung des Eckbereiches mit einem Hohlkammerprofil aus Kunststoff ist vorteilhaft, da so eine günstige Möglichkeit der Versteifung geschaffen wird. Ein Hohlkammerprofil weist gegenüber anderen Profilformen eine erheblich höhere Steifigkeit aus. Dadurch, dass das Hohlkammerprofil aus Kunststoff ist, lässt es sich beispielsweise stoffschlüssig mit dem Grundkörper verbinden. Die vorspringenden oberen und unteren Ränder in den Eckbereichen decken das Hohlkammerprofil ab. Im Falle mehrerer gestapelter Transport- und Lagerbehälter wird der untere Rand eines oberen Behälters auf den oberen Rand eines unteren Behälters gestapelt. Durch die Verstärkung der Eckbereiche mit Hohlkammerprofilen können besonders schwere Güter in dem Behälter transportiert und gelagert werden. Die Stabilität des Behälters wird dabei einerseits durch die Dicke der Behälterwand und der Entnahmeöffnungsklappe und andererseits durch die mit Hohlkammerprofilen verstärkten Eckbereiche erreicht.

Nach Ausführungsformen der Erfindung sind die Hohlkammerprofile Abschnitte eines Hohlkammer-Endlosprofils. Dies ist vorteilhaft, da die Hohlkammerprofile so kostengünstig hergestellt werden können, beispielsweise im Extrusionsverfahren. Dadurch, dass zur Stapelung der obere und untere Rand des Grundkörpers verwendet wird, ist keine spezielle Form des Anfangs oder des Endes des Hohlkammerprofils nötig.

Nach Ausführungsformen der Erfindung ist der obere Rand stufenförmig zur Ausbildung einer Stapelfläche. Mit anderen Worten ist der obere Rand so ausgebildet, dass er eine Stapelfläche aufweist, die den unteren Rand eines auf ihm gestapelten Lagerbehälters an mindestens zwei Seiten umschließt. Dadurch, dass vorzugsweise an allen vier Ecken der obere Rand derart ausgebildet ist, ist ein Verschieben eines auf den Lagerbehälter gestapelten Lagerbehälters nicht möglich.

Nach Ausführungsformen der Erfindung sind am unteren Rand des Lagerbehälters kufenförmige Stapelelemente angeordnet. Diese kufenförmigen Stapelelemente erhöhen die Stabilität mehrerer gestapelter Transport- und Lagerbehälter. Beispielsweise verlaufen die Kufen unter einer Seitenwand des Grundkörpers und werden an drei Seiten vom oberen Rand des unteren Behälters umschlossen. Vorzugsweise befinden sich zwei Kufen unter dem Transport- und Lagerbehälter, sodass ein Verschieben eines gestapelten Behälters unmöglich wird.

Nach Ausführungsformen der Erfindung bestehen die Hohlkammerprofile aus dem gleichen Kunststoff wie der Grundkörper oder einem dazu kompatiblen Kunststoff. Dies ist vorteilhaft, da so die Hohlkammerprofile mit dem Grundkörper stoffschlüssig verbunden werden können. Ein zu einem anderen Kunststoff kompatibler Kunststoff lässt sich beispielsweise aufgrund ähnlicher Schmelztemperaturen und geeigneter Struktur mit dem anderen Kunststoff verschweißen.

Nach Ausführungsformen der Erfindung sind die Hohlkammerprofile am Grundkörper stoffschlüssig befestigt. Dies ist vorteilhaft, da eine feste Verbindung des Hohlkammerprofils am Grundkörper nötig ist, um eine Versteifung des gesamten Grundkörpers zu erreichen. Es ist zu beachten, dass auch andere Befestigungsmöglichkeiten, wie zum Beispiel Schraubverbindungen oder Steckverbindungen, möglich sind.

Nach Ausführungsformen der Erfindung ist zwischen den Hohlkammerprofilen und dem oberen und unteren Rand jeweils ein Spalt zum Toleranzausgleich angeordnet. Vorzugsweise beträgt die Größe dieser beiden Spalte jeweils 0,5-2mm. Herstellungsbedingt ist jeder Grundkörper und jedes Hohlkammerprofil toleranzbehaftet. Daher sind die vorgesehenen Toleranzausgleichspalte von Vorteil, um diese Toleranzen auszugleichen. Bei der Stapelung werden die Toleranzausgleichspalte durch eine Verbiegung der oberen und unteren Ränder geschlossen. Diese Verbiegung tritt ein, da die oberen und unteren Ränder vorzugsweise nicht so steif sind wie die Hohlkammerprofile und durch große Gewichte verbogen werden können.

Nach Ausführungsformen der Erfindung ist in einem der Hohlkammerprofile ein RFID-Chip angeordnet. RFID bedeutet Radio Frequency IDentification, Identifizierung mit Hilfe elektromagnetischer Wellen. Hierfür kann beispielsweise in jedem Hohlkammerprofil eine Ausnehmung vorhanden sein, sodass ein RFID-Chip eingefügt werden könnte. Vorzugsweise wird nur ein RFID-Chip pro Lagerbehälter verwendet. In dem RFID-Chip können beispielsweise Arükelnummern, Stückzahlen oder Seriennummern gespeichert werden, die dann mit einem geeigneten Lesegerät ausgelesen werden können. Somit können der Lagerbehälter und sein Inhalt bestimmt werden, ohne dass der Benutzer in ihn hineinschauen muss.

Nach Ausführungsformen der Erfindung weist der Grundkörper an den Eckbereichen mehrere abgeschrägte Schweißrippen auf. Diese Schweißrippen dienen der Verschweißung mit dem Hohlkammerprofil. Die Hohlkammerprofile weisen jeweils eine Außenseite und eine Ebene auf. Die Ebene erstreckt sich von einem seitlichen Endbereich der Außenseite bis zum anderen Endbereich der Außenseite und deckt die abgeschrägten Schweißrippen ab. Die schrägen Flächen der Schweißrippen verlaufen vorzugsweise parallel zu der Ebene. Solch eine Ausführungsform ist vorteilhaft, da durch die Schweißrippen ein optimales Verschweißen der Hohlkammerprofile mit dem Grundkörper an den Eckbereichen gewährleistet wird.

Nach Ausführungsformen der Erfindung erstreckt sich an jedem seitlichen Ende der Hohlkammerprofile die Außenseite über einen Verbindungspunkt der Ebene mit der Außenseite hinaus und schließt bündig mit einer Abschlussrippe des Grundkörpers ab. Dadurch, dass sich die Außenseite über die letzte äußerste Schweißrippe hinaus erstreckt und bündig mit einer Abschlussrippe des Grundkörpers abschließt, funktioniert dieser Bereich der Außenseite als Blende für den zu verschweißenden Bereich. In Kombination mit der Abschlussrippe verdeckt dieser Bereich der Außenseite den verschweißten Bereich und verhindert den Schweißaustrieb von Plastikfusseln beim Schweißvorgang. Dadurch entsteht ein optisch ansprechendes glattes Oberflächenbild und es wird verhindert, dass die beim Schweißen auftretenden Plastikfusseln in den Lagerbehälter gelangen.

In einem weiteren Aspekt betrifft die Erfindung ein System mit mehreren stapelbaren Transport- und Lagerbehälter wie oben beschrieben. Die oberen und unteren Bereiche jedes Transport- und Lagerbehälters sind zur Ausbildung einer formschlüssigen Verbindung zwischen zwei Transport- und Lagerbehältern ausgebildet. Dies bedeutet, dass die mehreren gestapelten Transport- und Lagerbehälter nicht relativ zueinander verschoben werden können.

In einem weiteren Aspekt betrifft die Erfindung ein Verfahren zur Herstellung eines stapelbaren Transport- und Lagerbehälters wie oben beschrieben. Der Grundkörper wird dabei im Spritzgussverfahren hergestellt. Die Hohlkammerprofile werden aus einem im Extrusionsverfahren hergestellten Endlosprofil hergestellt. Dies ist vorteilhaft, da sich Kunststoffteile im Extrusionsverfahren kostengünstiger herstellen lassen.

Nach Ausführungsformen der Erfindung werden die Hohlkammerprofile ebenfalls im Spritzgussverfahren hergestellt.

Nach Ausführungsformen der Erfindung wird ein RFID-Chip in eine Hohlkammer eines Hohlkammerprofils eingesetzt und am Hohlkammerprofil befestigt, sodass der Lagerbehälter später bei der Benutzung einfach auf elektronische Weise erkannt werden kann.

Nach Ausführungsformen der Erfindung bestehen die Hohlkammerprofile und der Grundkörper aus miteinander kompatiblen Kunststoffen und werden mittels Vibrationsspiegel oder Ultraschallschweißen aneinander befestigt. Diese Schweißtechniken sind besonders vorteilhaft zur Verbindung von Kunststoffen.

Nach Ausführungsformen der Erfindung bestehen die Hohlkammerprofile und der Grundkörper aus dem gleichen Kunststoff. Dies ist vorteilhaft, da so ein gutes Verschweißen möglich ist. Ferner ist dies vorteilhaft im Falle des Recyclings eines Lagerbehälters. Da alle Bauteile des Behälters aus dem gleichen Kunststoff bestehen, muss keinerlei Trennung beim Recycling des Kunststoffbehälters beachtet werden.

Im Folgenden werden Ausführungsformen der Erfindung anhand der Zeichnungen näher erläutert. Es zeigen:
- Figur 1: eine schematische Ansicht einer Entnahmeöffnungsklappe und einer Be- hälterwand im geschlossenen Zustand;
- Figur 2: eine schematische Ansicht einer Entnahmeöffnungsklappe und einer Be- hälterwand im geöffneten Zustand;
- Figur 3: eine schematische Darstellung einer Entnahmeöffnungsklappe, einer Be- hälterwand und verstärkter Eckbereiche;
- Figuren 4a-c: eine schematische Darstellung des Grundkörpereckbereichs und eines Hohlkammerprofüs;
- Figur 5: eine schematische Garstellung von Ausschnitten zweier Transport- und Lagerbehälter;
- Figur 6: eine schematische Darstellung eines Hohlkammerprofils und eines Grundkörpereckbereichs; und
- Figur 7: eine schematische Darstellung eines Hohlkammerprofils und eines Grundkörpereckbereichs.

Im Folgenden sind einander ähnliche Elemente mit denselben Bezugszeichen gekennzeichnet.

Figur 1 ist eine schematische Ansicht einer Entnahmeöffnungsklappe 100 und einer Behälterwand 102, die mit Hilfe eines Verbindungselements 104 nahe des Eckbereiches 106 miteinander verbunden sind. Zwischen dem Eckbereich 106 und dem Verbindungselement 104 befinden sich ein Zahnelement 108 der Entnahmeöffnungsklappe 100 und ein Zahnelement 110 der Behälterwand 102. Die Zahnelemente sind also von dem Verbindungselement seitlich nach außen versetzt.

Die Zahnelemente 108 und 110 bestehen aus einem Zahnkreisbogen mit einem Mittelpunkt, wobei die Mittelpunkte jeweils auf einer Scharnierachse liegen. Es handelt sich also um ein Doppelscharnier, wobei beim Klappvorgang das Zahnelement 108 über das Zahnelement 110 abwälzt, wodurch die Klappbewegung geführt wird und ein Verkanten der Entnahmeöffnungsklappe verhindert wird. Eine analoge Anordnung aus Zahnelementen und einem Verbindungselement befindet sich in der Nähe des gegenüberliegenden Eckbereiches an der Entnahmeöffnungsklappe und an der Behälterwand. Die Klappbewegung wird also in beiden Eckbereichen durch den Abwälzvorgang der Zahnelemente aufeinander geführt.

Die Entnahmeöffnungsklappe 100 lässt sich nach außen hin klappen. Die Klappbewegung erfolgt dabei um eine virtuelle Klappachse, die sich wie in Figur 1 im Falle zweier gleichgroßer Zahnelemente 108 und 110 in der Mitte zwischen den Scharnierachsen befindet. Die Scharnierachsen verlaufen dabei jeweils durch den Mittelpunkt des Kreisbogens, auf dem sich die Zähne der Zahnelemente befinden.

Die Befestigungsstellen des Verbindungselements 104 an der Entnahmeöffnungsklappe 100 und an der Behälterwand 102 umschließen die Scharnierachsen des Doppelscharniers. Eine Klappbewegung der Entnahmeöffnungsklappe 100 bedeutet also eine Drehbewegung des Verbindungselements 104 um die Scharnierachse des Zahnelements 110. Dies wird durch das Abwälzen des Zahnelements 108 über das Zahnelement 110 bewirkt. Zusätzlich dazu erfolgt eine Drehbewegung der Entnahmeöffnungsklappe 100 relativ zum Verbindungselement 104, um die Scharnierachse des Zahnelements 108.

Figur 2 zeigt eine schematische Ansicht einer geöffneten Entnahmeöffnungskiappe 100. Es ist zu sehen, dass die Verbindungselemente 104, die sich jeweils in der Nähe des Eckbereichs 106 befinden, während des Öffnungsvorgangs um die Scharnierachse der Zahnelemente 110 nach außen gedreht wurde. Die Entnahmeöffnungsklappe 100 wiederum wurde um die Scharnierachse der Zahnelemente 108 nach außen gedreht, sodass eine Klappbewegung um eine virtuelle Klappachse, die sich zwischen den beiden Scharnierachsen befindet, ausgeführt wurde. Die Verbindung der beiden Drehbewegungen miteinander erfolgt durch das Abwälzen der Zahnelemente 108 über die Zahnelemente 110. So wird ein Verkanten der Entnahmeöffnungsklappe 100 verhindert.

In Figur 2 ist ebenfalls zu sehen, dass die Entnahmeöffnungsklappe 100 im geöffneten Zustand an der Behälterwand anliegt. Dies ist vorteilhaft für den Transport und die Lagerung des Behälters, da mit einer solchen Entnahmeöffnungsklappe kostbarer Transport- und Lagerraum eingespart wird. Der geöffnete Behälter benötigt nur geringfügig mehr Raum als ein geschlossener Behälter.

Figur 3 ist eine schematische Ansicht einer Entnahmeöffnungsklappe 100 mit Zahnelementen 108 in der Nähe der Eckbereiche 106, einer Behälterwand 102 und Eckverstärkungselementen 300 in den Eckbereichen 106. Die Entnahmeöffnungsklappe 100 ist mit Verbindungselementen 104 mit der Behälterwand 102 verbunden. Der Klappvorgang funktioniert durch ein Abwälzen der Zahnelemente 108 über die Zahnelemente 110, was ein Verkanten der Entnahmeöffnungsklappe verhindert.

Der Öffnungs- und Schließvorgang der Entnahmeöffnungsklappe 100 erfolgt durch eine Drehbewegung um eine Klappachse, die zwischen den Scharnierachsen des Doppelscharniers verläuft.

Durch die Eckverstärkungselemente 300 wird ein solcher Transport- und Lagerbehälter stabilisiert, sodass auch schwere Lasten transportiert und gelagert werden können. Dazu werden die Eckverstärkungselemente 300 vorzugsweise stoffschlüssig an dem Behälter befestigt. Es sind aber auch Befestigungen wie zum Beispiel Schrauben oder Stecken möglich. Die stoffschlüssige Befestigung erfolgt vorzugsweise durch Ultraschall, Vibrations- oder Spiegelschweißen.

Vor allem, wenn mehrere Transport- und Lagerbehälter gestapelt werden, ist eine stabile Ausgestaltung des gesamten Behälters notwendig, damit zum Beispiel ein unterer Behälter nicht durch die Last der oberen Behälter verformt wird. Dazu ist es vorteilhaft, wenn die Entnahmeöffnungsklappe 100 und die Behälterwand 102 eine Dicke im Bereich von 3-4cm aufweisen. Bei einer solchen Dicke der Entnahmeöffnungsklappe und der Behälterwand kann es beim Öffnungs- oder Schließvorgang bei Transport- und Lagerbehältern aus dem Stand der Technik leicht zum Verkanten der Entnahmeöffnungsklappe kommen. Dies wird hier verhindert, indem beim Öffnungs- und Schließvorgang die Zahnelemente 108 über die Zahnelemente 110 abwälzen und so den Platzvorgang führen.

Die Eckverstärkungselemente 300 werden vorzugsweise auf einem im Extrusionsverfahren hergestellten Hohlkammer-Endlosprofil hergestellt. Es handelt sich somit vorzugsweise um Hohlkammerprofile. Dies ist vorteilhaft, da Hohlkammerprofile an den Eckbereichen des Transport- und Lagerbehälters die Steifigkeit der Eckbereiche 106 signifikant erhöhen.

Somit stellt ein solcher Transport- und Lagerbehälter eine Transport- und Lagermöglichkeit für schwere Güter dar, insbesondere wenn mehrere Transport- und Lagerbehälter gestapelt werden sollen. Außerdem lässt sich ein in einem solchen Transport- und Lagerbehälter gelagertes Gut besonders leicht erreichen, da die Entnahmeöffnungsklappe 100 einfach geöffnet werden kann, auch wenn beispielsweise weitere Transport- und Lagerbehälter auf dem zu öffnenden Transport- und Lagerbehälter gestapelt sind.

Im Falle einer geöffneten Entnahmeöffnungsklappe 100 begrenzen die Eckverstärkungselemente die Entnahmeöffnung seitlich links und rechts.

Figur 4a zeigt einen Grundkörpereckbereich 400 mit Schweißrippen 402 und zwei Abschlussrippen 404. Die Schweißrippen 402 weisen eine abgeschrägte Oberfläche 406 auf. Die abgeschrägten Oberflächen 406 verlaufen parallel zu der Ebene 408 des in Figur 4b dargestellten Hohlkammerprofils 410.

Das Hohlkammerprofil 410 in Figur 4b umfasst eine Außenseite 412, die Ebene 408 und mehrere Hohlkammern 414. Die Hohlkammern 414 dienen zur Erhöhung der Steifigkeit des Hohlkammerprofils 410. Die Außenseite 412 ist mit der Ebene 408 und zwei Verbindungspunkten 416 verbunden. Die Außenseite 412 erstreckt sich dabei noch über die Verbindungspunkte 416 hinaus.

An den Verbindungspunkten 416 befindet sich ferner jeweils eine Stufe 418, deren Oberfläche 406 parallel zu der Ebene 408 verläuft.

Figur 4c zeigt den zusammengesetzten Zustand des Grundkörpereckbereichs 400 mit dem Hohlkammerprofil 410. Im zusammengesetzten Zustand sind die Oberflächen 406 der Schweißrippen 402 vom Hohlkammerprofil 410 abgedeckt. Dadurch, dass die Ebene 408 parallel zur Oberfläche 406 verläuft, kann das Hohlkammerprofil leicht mit dem Grundkörpereckbereich 400 verschweißt werden.

Die Außenseite 412 des Hohlkammerprofils 410 erstreckt sich an beiden Seiten über die jeweils letzte Schweißrippe 402 hinaus bis zur Abschlussrippe 404 und schließt mit ihr bündig ab. Die Abschlussrippe 404 bildet in Kombination mit der Außenseite 112 eine Blende für den Bereich der Schweißrippen 406, sodass beim Schweißen keinerlei Fusseln aus dem Schweißbereich austreten können und den Lagerbehälter verschmutzen können. Außerdem wird dadurch eine von außen für den Benutzer sichtbare, optisch ansprechende Oberfläche geschaffen.

Figur 5 ist eine schematische Darstellung von Ausschnitten eines ersten Transport- und Lagerbehälters 500 und eines zweiten Transport- und Lagerbehälters 502. Der erste Behälter 500 ist dabei auf den zweiten Behälter 502 gestapelt. Der erste Behälter 500 weist am unteren Bereich ein Stapelelement 504 in Kufenform auf. Der obere Rand 506 des zweiten Behälters 502 ist stufenförmig ausgebildet. Auch an der Unterseite des Stapelelements 504 befindet sich ein stufenförmiger Absatz 508. Die beiden Stufenhöhen entsprechen einander, sodass das Stapelelement 504 passgenau auf den oberen Rand 506 aufsetzbar ist. Das Stapelelement 504 wird also an drei Seiten - nämlich vorne, hinten und rechts - vom oberen Rand 506 umschlossen.

Auf der anderen Seite (nicht dargestellt) der Behälter 500 und 502 befindet sich die gleiche Anordnung, sodass dort das Stapelelement ebenfalls von drei Seiten - von vorne, hinten und links - vom oberen Rand umschlossen wird. Damit ist eine Verschiebung der beiden Behälter 500 und 502 relativ zueinander im gestapelten Zustand ausgeschlossen.

Figur 6 ist eine schematische Darstellung eines Grundkörpereckbereiches 400 mit einem oberen Rand 406 und eines Hohlkammerprofils 410. Es ist gut zu sehen, dass die Außenseite 412 des Hohlkammerprofils 410 den gesamten Schweißbereich abdeckt, sodass das Austreten von beim Schweißvorgang auftretenden Fusseln verhindert wird und außerdem eine für den Benutzer angenehme Oberflächenoptik entsteht.

Figur 7 ist eine schematische Darstellung eines Grundkörpereckbereiches 400 und eines Hohlkammerprofils 410. Die Schweißrippen 402 sind gut zu erkennen. Sie weisen eine abgeschrägte Oberfläche auf, die parallel zur Ebene 408 des Hohlkammerprofils 410 verläuft.

Im montierten Zustand schließen die Oberflächen der Schweißrippen 402 bündig mit der Ebene 408 ab. Außerdem ist oberhalb und unterhalb des Hohlkammerprofils 410 im montierten Zustand jeweils ein Spalt zum Toleranzausgleich angeordnet. Da sowohl das Hohlkammerprofil 410 als auch der Grundkörpereckbereich 400 Toleranzen im Herstellungsprozess unterlegen sind, sind diese Spalte notwendig, um zu gewährleisten, dass das Hohlkammerprofil 410 zwischen den oberen unteren Rand des Grundkörpers passt. Sobald zwei Behälter aufeinander gestapelt werden, verbiegt sich der obere und untere Rand des Grundkörpers, sodass der Spalt verschwindet und der Behälter aufgrund der versteiften Grundkörpereckbereiche 400 Stabilität erhält.

### Bezugszeichenliste

- 100: Entnahmeöffnungsklappe
- 102: Behälterwand
- 104: Verbindungselement
- 106: Eckbereich
- 108: Zahnelement
- 110: Zahnelement
- 300: Eckverstärkungselement
- 400: Grundkörpereckbereich
- 402: Schweißrippen
- 404: Abschlussrippen
- 406: abgeschrägte Oberfläche
- 408: Ebene
- 410: Hohlkammerprofil
- 412: Außenseite
- 414: Hohlkammern
- 416: Verbindungspunkte
- 418: Stufe
- 500: Transport- und Lagerbehälter
- 502: Transport- und Lagerbehälter
- 504: Stapelelement
- 506: oberer Rand
- 508: stufenförmiger Absatz

## Patentansprüche

1. Stapelbarer Transport- und Lagerbehälter aus Kunststoff mit zumindest einer Entnahmeöffnung, zumindest einer Entnahmeöffnungsklappe (100) und zwei Entnahmeöffnungsscharnieren, wobei jedes der Eninahmeöffnungsschamiere aus einer ersten und einer zweiten Scharnierachse und einem Verbindungselement (104) besteht und wobei die zumindest eine Entnahmeöffnungsklappe mit einer Behälterwand (102) durch die Verbindungselemente verbunden ist,
**dadurch gekennzeichnet, dass**
- die Entnahmeöffnungsscharniere jeweils ein erstes (108) und ein zweites Zahnelement (110) aufweisen, wobei die ersten und die zweiten Zahnelemente jeweils seitlich nach außen versetzt vom Verbindungselement angeordnet sind,
- die zumindest eine Entnahmeöffnungsklappe (100) um eine zwischen der ersten und der zweiten Scharnierachse verlaufende Klappachse klappbar ist,
- die ersten und die zweiten Zahnelemente jeweils aus einem Zahnkreisbogen mit einem Mittelpunkt bestehen,
- und dass die Mittelpunkte der ersten Zahnelemente in Verlängerung der ersten Scharnierachse und die Mittelpunkte der zweiten Zahnelemente in Verlängerung der zweiten Scharnierachse angeordnet sind, sodass bei der Öffnung der Entnahmeöffnungsklappe die ersten Zahnelemente über die zweiten Zahnelemente abwälzen.

2. Stapelbarer Transport- und Lagerbehälter nach Anspruch 1, wobei die Entnahmeöffnungsklappe im geöffneten Zustand an der Behälterwand anliegt.

3. Stapelbarer Transport- und Lagerbehälter nach einem der vorhergehenden Ansprüche, wobei die Entnahmeöffnungsklappe eine geringere Höhe aufweist als die Behälterwand.

4. Stapelbarer Transport- und Lagerbehälter nach einem der vorhergehenden Ansprüche, wobei sich die ersten und die zweiten Zahnelemente jeweils von einem Eckbereich (106) des Transport- und Lagerbehälters ausgehend in Richtung des jeweiligen Verbindungselements erstrecken.

5. Stapelbarer Transport- und Lagerbehälter nach einem der vorhergehenden Ansprüche, wobei die ersten und die zweiten Zahnelemente jeweils den Zwischenraum zwischen dem jeweiligen Eckbereich und dem jeweiligen Verbindungselement ausfüllen.

6. Stapelbarer Transport- und Lagerbehälter nach einem der vorhergehenden Ansprüche mit einem Grundkörper zur Aufnahme eines Gutes, wobei der Grundkörper an seinen Eckbereichen (106) einen vorspringenden oberen (506) und unteren Rand aufweist und zwischen dem oberen und unteren Rand je ein Hohlkammerprofil (300) aus Kunststoff an dem Grundkörper befestigt ist, und wobei der obere Rand stufenförmig zur Ausbildung einer Stapelfläche ist.

7. Stapelbarer Transport- und Lagerbehälter nach einem der vorhergehenden Ansprüche, wobei die Hohlkammerprofile Abschnitte eines Hohlkammerendlosprofils sind.

8. Stapelbarer Transport- und Lagerbehälter nach einem der vorhergehenden Ansprüche, wobei der obere Rand stufenförmig zur Ausbildung einer Stapelfläche ist.

9. Stapelbarer Transport- und Lagerbehälter nach einem der vorhergehenden Ansprüche, wobei die Hohlkammerprofile aus dem gleichen Kunststoff wie der Grundkörper oder einem dazu kompatiblen Kunststoff bestehen.

10. Stapelbarer Transport- und Lagerbehälter nach einem der vorhergehenden Ansprüche, wobei die Hohlkammerprofile am Grundkörper stoffschlüssig befestigt sind.

11. Stapelbarer Transport- und Lagerbehälter nach einem der vorhergehenden Ansprüche, wobei zwischen den Hohlkammerprofilen und dem oberen und unteren Rand jeweils ein Spalt zum Toleranzausgleich angeordnet ist.

12. Stapelbarer Transport- und Lagerbehälter nach einem der Ansprüche 7-11, wobei der Grundkörper an den Eckbereichen mehrere abgeschrägte Schweißrippen (402) aufweist, wobei die Hohlkammerprofile jeweils eine Außenseite (412) und eine Ebene (408) aufweisen, wobei sich die Ebene von einem seitlichen Endbereich der Außenseite bis zum anderen Endbereich der Außenseite erstreckt und die abgeschrägten Schweißrippen abdeckt, und wobei die schrägen Flächen (406) der Schweißrippen parallel zu der Ebene verlaufen.

13. Stapelbarer Transport- und Lagerbehälter nach Anspruch 12, wobei sich an jedem seitlichen Ende der Hohlkammerprofile die Außenseite über einem Verbindungspunkt (416) der Ebene mit der Außenseite hinaus erstreckt und bündig mit einer Abschlussrippe (404) des Grundkörpers abschließt.

14. System mit mehreren stapelbaren Transport- und Lagerbehältern nach einem der Ansprüche 1-13, wobei die oberen und unteren Bereiche jedes Transport- und Lagerbehälters zur Ausbildung einer formschlüssigen Verbindung zwischen zwei Transport- und Lagerbehältern ausgebildet sind.

15. Verfahren zur Herstellung eines stapelbaren Transport- und Lagerbehälters nach einem der Ansprüche 1-13, wobei das erste Zahnelement und die Entnahmeöffnungsklappe als ein Spritzgussteil hergestellt werden, und wobei das zweite Zahnelement und die Behälterwand aus einem Spritzgussteil hergestellt werden, wobei der Grundkörper im Spritzgussverfahren hergestellt wird, und wobei die Hohlklammerprofile aus einem im Extrusionsverfahren hergestellten Hohlkammerendlosprofil hergestellt werden.

## Claims

1. Stackable plastics-material transport and storage container, having at least one removal opening, at least one removal opening flap (100) and two removal opening hinges, wherein each of the removal opening hinges consists of a first and a second hinge axis and a connecting element (104) and wherein the at least one removal opening flap is connected to a container wall (102) by the connecting elements,
**characterized in that**
- the removal opening hinges each have a first toothed element (108) and a second toothed element (110), wherein the first and second toothed elements are each arranged in a manner offset laterally towards the outside from the connecting element,
- the at least one removal opening flap (100) is flappable about a flap axis extending between the first and second hinge axes,
- the first and second toothed elements each consist of a toothed circular arc having a mid-point,
- and **in that** the mid-points of the first toothed elements are arranged along an extension of the first hinge axis and the mid-points of the second toothed elements are arranged along an extension of the second hinge axis, so that when the removal opening flap is opened, the first toothed elements roll over the second toothed elements.

2. Stackable transport and storage container according to Claim 1, wherein the removal opening flap rests against the container wall in the opened state.

3. Stackable transport and storage container according to either of the preceding claims, wherein the height of the removal opening flap is shorter than the container wall.

4. Stackable transport and storage container according to one of the preceding claims, wherein the first and second toothed elements each extend from a corner region (106) of the transport and storage container in the direction of the respective connecting element.

5. Stackable transport and storage container according to one of the preceding claims, wherein the first and second toothed elements each fill up the intermediate space between the respective corner region and the respective connecting element.

6. Stackable transport and storage container according to one of the preceding claims, having a basic body for holding an article, wherein the basic body has a projecting upper edge (506) and lower edge in its corner regions (106) and a respective plastics-material hollow-chamber profile (300) is fastened to the basic body between the upper and lower edge, and wherein the upper edge is step-shaped in order to form a stacking surface.

7. Stackable transport and storage container according to one of the preceding claims, wherein the hollow-chamber profiles are portions of a hollow-chamber endless profile.

8. Stackable transport and storage container according to one of the preceding claims, wherein the upper edge is step-shaped in order to form a stacking surface.

9. Stackable transport and storage container according to one of the preceding claims, wherein the hollow-chamber profiles consist of the same plastics material as the basic body or a plastics material compatible therewith.

10. Stackable transport and storage container according to one of the preceding claims, wherein the hollow-chamber profiles are fastened cohesively to the basic body.

11. Stackable transport and storage container according to one of the preceding claims, wherein a gap for tolerance compensation is arranged in each case between the hollow-chamber profiles and the upper and lower edges.

12. Stackable transport and storage container according to one of Claims 7-11, wherein the basic body has a plurality of bevelled welding ribs (402) in its corner regions, wherein the hollow-chamber profiles each have an outer side (412) and a flat portion (408), wherein the flat portion extends from one lateral end region of the outer side to the other end region of the outer side and covers the bevelled welding ribs, and wherein the oblique faces (406) of the welding ribs extend parallel to the flat portion.

13. Stackable transport and storage container according to Claim 12, wherein the outer side extends, at each lateral end of the hollow-chamber profiles, beyond a connecting point (416) connecting the flat portion to the outer side, and terminates flush with a terminating rib (404) of the basic body.

14. System having a plurality of stackable transport and storage containers according to one of Claims 1-13, wherein the upper and lower regions of each transport and storage container are designed to form a form-fitting connection between two transport and storage containers.

15. Method for producing a stackable transport and storage container according to one of Claims 1-13, wherein the first toothed element and the removal opening flap are produced as an injection-moulded part, and wherein the second toothed element and the container wall are produced from an injection-moulded part, wherein the basic body is produced by injection moulding, and wherein the hollow-chamber profiles are produced from a hollow-chamber endless profile produced by extrusion.

## Revendications

1. Récipient de transport et de stockage empilable en plastique comprenant au moins une ouverture de prélèvement, au moins une trappe d'ouverture de prélèvement (100) et deux charnières d'ouverture de prélèvement, chacune des charnières d'ouverture de prélèvement se composant d'un premier et d'un deuxième axe de charnière et d'un élément de liaison (104), et l'au moins une trappe d'ouverture de prélèvement étant reliée à une paroi de récipient (102) au moyen des éléments de liaison,
**caractérisé en ce que**
- les charnières d'ouverture de prélèvement comprennent à chaque fois un premier (108) et un deuxième élément denté (110), les premiers et les deuxièmes éléments dentés étant disposés à chaque fois de manière décalée latéralement vers l'extérieur par rapport à l'élément de liaison,
- l'au moins une trappe d'ouverture de prélèvement (100) peut être rabattue autour d'un axe de rabattement qui s'étend entre le premier et le deuxième axe de charnière,
- les premiers et les deuxièmes éléments dentés se composent à chaque fois d'un arc de cercle denté doté d'un centre,
- et **en ce que** les centres des premiers éléments dentés sont disposés dans le prolongement du premier axe de charnière et les centres des deuxièmes éléments dentés sont disposés dans le prolongement du deuxième axe de charnière, de sorte que, lors de l'ouverture de la trappe d'ouverture de prélèvement, les premiers éléments dentés roulent sur les deuxièmes éléments dentés.

2. Récipient de transport et de stockage empilable selon la revendication 1, dans lequel la trappe d'ouverture de prélèvement s'applique contre la paroi de récipient dans l'état ouvert.

3. Récipient de transport et de stockage empilable selon l'une quelconque des revendications précédentes, dans lequel la trappe d'ouverture de prélèvement présente une hauteur inférieure à celle de la paroi de récipient.

4. Récipient de transport et de stockage empilable selon l'une quelconque des revendications précédentes, dans lequel les premiers et les deuxièmes éléments dentés s'étendent à chaque fois à partir d'une région de coin (106) du récipient de transport et de stockage dans la direction de l'élément de liaison respectif.

5. Récipient de transport et de stockage empilable selon l'une quelconque des revendications précédentes, dans lequel les premiers et les deuxièmes éléments dentés remplissent à chaque fois l'espace intermédiaire entre la région de coin respective et l'élément de liaison respectif.

6. Récipient de transport et de stockage empilable selon l'une quelconque des revendications précédentes, comprenant un corps de base pour la réception d'un produit, dans lequel le corps de base comprend un bord saillant supérieur (506) et un bord inférieur au niveau de ses régions de coin (106), et un profilé à chambres creuses (300) en plastique est à chaque fois fixé au corps de base entre le bord supérieur et le bord inférieur, et dans lequel le bord supérieur possède une forme étagée en vue de la formation d'une surface d'empilement.

7. Récipient de transport et de stockage empilable selon l'une quelconque des revendications précédentes, dans lequel les profilés à chambres creuses sont des tronçons d'un profilé à chambres creuses sans fin.

8. Récipient de transport et de stockage empilable selon l'une quelconque des revendications précédentes, dans lequel le bord supérieur possède une forme étagée en vue de la formation d'une surface d'empilement.

9. Récipient de transport et de stockage empilable selon l'une quelconque des revendications précédentes, dans lequel les profilés à chambres creuses se composent du même plastique que celui du corps de base ou d'un plastique compatible avec celui-ci.

10. Récipient de transport et de stockage empilable selon l'une quelconque des revendications précédentes, dans lequel les profilés à chambres creuses sont fixés au corps de base par liaison de matière.

11. Récipient de transport et de stockage empilable selon l'une quelconque des revendications précédentes, dans lequel un interstice pour la compensation des tolérances est à chaque fois disposé entre les profilés à chambres creuses et les bords supérieur et inférieur.

12. Récipient de transport et de stockage empilable selon l'une quelconque des revendications 7 à 11, dans lequel le corps de base comprend, au niveau des régions de coin, plusieurs nervures de soudure chanfreinées (402), dans lequel les profilés à chambres creuses comprennent à chaque fois un côté extérieur (412) et un plan (408), dans lequel le plan s'étend à partir d'une région d'extrémité latérale du côté extérieur jusqu'à l'autre région d'extrémité du côté extérieur et recouvre les nervures de soudure chanfreinées, et dans lequel les surfaces chanfreinées (406) des nervures de soudure s'étendent parallèlement au plan.

13. Récipient de transport et de stockage empilable selon la revendication 12, dans lequel le côté extérieur s'étend, au niveau de chaque extrémité latérale des profilés à chambres creuses, au-delà d'un point de liaison (416) du plan avec le côté extérieur et se termine en affleurement avec une nervure de fermeture (404) du corps de base.

14. Système comprenant plusieurs récipients de transport et de stockage empilables selon l'une quelconque des revendications 1 à 13, dans lequel les régions supérieure et inférieure de chaque récipient de transport et de stockage sont réalisées en vue de la formation d'une liaison par complémentarité de formes entre deux récipients de transport et de stockage.

15. Procédé de fabrication d'un récipient de transport et de stockage empilable selon l'une quelconque des revendications 1 à 13, dans lequel le premier élément denté et la trappe d'ouverture de prélèvement sont fabriqués en tant que pièce moulée par injection, et dans lequel le deuxième élément denté et la paroi de récipient sont fabriqués à partir d'une pièce moulée par injection, dans lequel le corps de base est fabriqué selon un procédé de moulage par injection, et dans lequel les profilés à chambres creuses sont fabriqués à partir d'un profilé à chambres creuses sans fin fabriqué selon un procédé d'extrusion.
